# EUROPÄISCHE PATENTSCHRIFT

(11) **EP 0 325 770 B1**
(45) Veröffentlichungstag und Bekanntmachung des Hinweises auf die Patenterteilung: **01.04.1992**
(21) Anmeldenummer: 88121321.9
(22) Anmeldetag: 20.12.1988
(51) Int. Cl.: B02C 23/32, B02C 15/00

(54) **Mahlverfahren sowie Mahlanlage**
Grinding method and arrangement
Procédé et installation de broyage

(30) Priorität: 18.01.1988 DE 3801229
(43) Veröffentlichungstag der Anmeldung: 02.08.1989
(73) Patentinhaber: KRUPP POLYSIUS AG, 59269 Beckum (DE)
(72) Erfinder: Lohnherr, Ludger, Ing. (grad.), D-4740 Oelde-Sünninghausen (DE)
(74) Vertreter: Tetzner, Volkmar, Dr.-Ing. Dr. jur.

(56) Entgegenhaltungen:
- DE-A- 3 418 197
- DE-A- 3 443 808
- GB-A- 2 181 971
- US-A- 3 951 347

## Beschreibung

Die Erfindung betrifft ein Mahlverfahren (entsprechend dem Oberbegriff des Anspruches 1) sowie eine Mahlanlage (gemäß dem Gattungsbegriff des Anspruches 5).

Ringmühlen sind insbesondere in Form von Walzenschüsselmühlen, Rollenmühlen oder Kugelringmühlen bekannt. Dabei rollen die als Walzen, Rollen oder Kugeln ausgebildeten Mahlwerkzeuge auf einem ringförmigen Mahlteller ab, wobei der Mahldruck durch Federkraft, Hydraulikzylinder, durch Fliehkraft oder durch das Eigengewicht der Mahlwerkzeuge erzeugt wird.

Durch einen ortsfest am äußeren Umfang des Mahltellers angeordneten Düsenring wird bei derartigen Mühlen ein Luftstrom zugeführt, der die feinen Bestandteile des über den Rand des Mahltellers ausgetragenen, zerkleinerten Mahlgutes erfaßt und nach oben trägt, während die groben Bestandteile durch den Düsenring entgegen dem Luftstrom nach unten fallen und beispielsweise über ein mechanisches Förderwerk erneut der Mühle aufgegeben werden.

In ähnlicher Weise erfolgt die Zerkleinerung von Mahlgut auch mit Hilfe der bekannten Ausführung gemäß DE-A-3 443 808, wobei in diesem Falle jedoch nicht von einem Düsenring, sondern lediglich von einem kreisförmigen Spalt oder einer Öffnung für den Luftdurchgang zwischen äußerem Mahltellerumfang und Mühlengehäuse gesprochen wird. Bei dem hier beschriebenen Mahlverfahren soll der durch die genannte Öffnung nach oben geblasene Gasstrom eine Geschwindigkeit haben, die ausreicht, um das feinkörnige Pulver wenigstens teilweise nach oben in einen über dem Mahlteller angeordneten Windsichter zu fördern, während der übrige Teil der relativ kleinkörnigen Partikel auf den Mahlteller zurückgeblasen werden soll, außerdem sollen bei der gewählten Geschwindigkeit nur die grobkörnigen Partikel vom Mahlteller nach unten fallen. Diese nach unten fallenden grobkörnigen Partikel werden zunächst mit Hilfe eines mechanischen Förderers gesammelt und zu einem mechanischen Senkrechtförderer gefördert, der seinerseits die grobkörnigen Partikel - über eine Aufgaberinne - direkt auf den Mahlteller zurückführt.

Bei dem bisher bekannten Mahlverfahren der im Oberbegriff des Anspruches 1 vorausgesetzten Art wird die Luftgeschwindigkeit im Düsenring so hoch eingestellt, daß im wesentlichen das gesamte, bis auf Endfeinheit zerkleinerte Gut, das über den Rand der Mahlbahn ausgetragen wird, vom Luftstrom erfaßt und pneumatisch zum Sichter hochgefördert wird. Der entgegen dem Luftstrom nach unten durch den Düsenring ausfallende Grobanteil des Mahlgutes wird durch eine mechanische Fördereinrichtung hochgefördert und direkt der Mahlbahn wieder aufgegeben.

Nachteilig ist bei diesem bekannten Verfahren der mit der pneumatischen Förderung des Feingutes verbundene hohe Druckverlust, der die Installation einer beträchtlichen Ventilatorleistung bedingt und im Betrieb einen erheblichen Energieverbrauch mit sich bringt.

Der Erfindung liegt daher die Aufgabe zugrunde, ein Mahlverfahren entsprechend dem Oberbegriff des Anspruches 1 sowie eine Mahlanlage gemäß dem Gattungsbegriff des Anspruches 5 so auszubilden, daß der mit der pneumatischen Förderung verbundene Druckverlust verringert wird, so daß die erforderliche Ventilatorleistung verkleinert und der Energieverbrauch gesenkt wird.

Diese Aufgabe wird erfindungsgemäß durch die kennzeichnenden Merkmale der Ansprüche 1 bzw. 5 gelöst. Zweckmäßige Ausgestaltungen der Erfindung sind Gegenstand der Unteransprüche.

Der Erfindung liegt die durch umfangreiche Versuche bestätigte Erkenntnis zugrunde, daß sich eine wesentliche Verringerung des Druckverlustes und infolgedessen eine erhebliche Verkleinerung der zu installierenden Ventilatorleistung sowie eine beträchtliche Senkung des Energieverbrauches erreichen läßt, wenn die Luftgeschwindigkeit im Düsenring so niedrig gewählt wird, daß auch ein Teil des bereits auf Endfeinheit zerkleinerten Gutes entgegen dem Luftstrom durch den Düsenring nach unten ausfällt und mechanisch hochgefördert wird, wobei das durch die
mechanische Fördereinrichtung hochgeförderte Gut einer Sichtung unterworfen und der hierbei anfallende Grobanteil auf die Mahlbahn der Ringmühle zurückgeführt wird.

Vorteilhaft erfolgt hierbei die Sichtung des mechanisch hochgeförderten Gutes mit Hilfe desselben Luftstromes, durch den ein Teil des über den Rand der Mahlbahn ausgetragenen Gutes nach oben mitgenommen wird.

Zweckmäßig wird dabei in der Sichtzone, in der die Sichtung des durch den Luftstrom nach oben mitgenommenen Gutes erfolgt, zugleich die Sichtung des mechanisch hochgeförderten Gutes vorgenommen. Auf diese Weise wird der für die Sichtung des pneumatisch hochgeförderten Gutes ohnehin erforderliche Sichter zugleich für die Sichtung des mechanisch hochgeförderten Gutes verwendet, was zu einer kostengünstigen Gesamtanlage führt.

Ein Ausführungsbeispiel einer Mahlanlage zur Durchführung des erfindungsgemäßen Mahlverfahrens ist in der Zeichnung schematisch veranschaulicht.

Die dargestellte Mahlanlage enthält eine Ringmühle 1, die einen um eine vertikale Achse 2 rotierenden Mahlteller 3 enthält, der von unten her durch einen Antrieb 4 angetrieben ist. Auf der Mahlbahn 3a des Mahltellers 3 stützen sich Mahlrollen 5 ab, die um horizontale Achsen 5a rotieren und durch eine nicht näher veranschaulichte Halterung auf die Mahlbahn 3a gedrückt werden.

Der Mahlteller 3 der Ringmühle 1 ist von einem Düsenring 6 umgeben, der zur Zuführung eines Luftstromes dient, der über einen Anschluß 7 zugeführt wird und durch die
Pfeile 8 veranschaulicht ist. Die Weite des Düsenringes 6 und damit die Luftgeschwindigkeit im Düsenring 6 läßt sich durch Verstellen des Düsenringes 6 einstellen.

Oberhalb der Ringmühle 1 ist ein dynamischer Sichter 9 angeordnet, der einen feststehenden Leitschaufelkranz 10 enthält. Innerhalb dieses Leitschaufelkranzes 10 ist ein Rotor 11 angeordnet, der um eine vertikale Achse drehbar ist und über eine Welle 12 von einem nicht dargestellten Antriebsmotor angetrieben wird. Die Welle 12 ist am unteren Ende in einem Lager 13 gelagert, das über Streben 14 in radialer Richtung einstellbar ist.

Der Rotor 11 enthält an seinem Umfang eine Vielzahl von verstellbaren Abweiserelementen 15, die vorzugsweise durch achsparallel angeordnete Flügel oder Stäbe gebildet werden. Stirnseitig ist der Rotor 11 am oberen und unteren Ende offen.

An der Oberseite des Rotors 11 ist ein ringförmiger Streuteller 16 vorgesehen, der zusammen mit dem Rotor 11 drehbar ist. In der Gehäusedecke 17 befinden sich zwei Anschlüsse 18a, 18b zur Zuführung von Gut zum Streuteller 16.

Der Sichter 9 enthält ferner unterhalb des Rotors 11 einen Grobguttrichter 19, dessen untere Trichteröffnung oberhalb der Mahlbahn 3a des Mahltellers 3 ausmündet. Die Zuführung von Gut zur Ringmühle 1 erfolgt über eine Gutaufgabeöffnung 20.

Die Mahlanlage enthält ferner eine mechanische Fördereinrichtung 21 sowie eine Gutweiche 22.

Die Wirkungsweise der Mahlanlage nach dem erfindungsgemäßen Mahlverfahren ist wie folgt:
Das dem Mahlteller 3 der Ringmühle 1 zugeführte Gut wird durch die Wirkung der Mahlrollen 5 zerkleinert und über den äußeren Rand der Mahlbahn 3a ausgetragen. Die Luftgeschwindigkeit im Düsenring 6 wird nun so niedrig gewählt, daß nicht nur das Grobgut, sondern auch ein Teil des bereits auf Endfeinheit zerkleinerten Gutes entgegen dem Luftstrom nach unten ausfällt (Pfeile 23). Der Rest des Feingutes (Pfeile 24) wird vom Luftstrom (Pfeile 8) erfaßt und pneumatisch zum Sichter 9 hochgefördert.

Das entgegen dem Luftstrom im Düsenring 6 nach unten ausgefallene Gut (Pfeile 23) wird durch die mechanische Fördereinrichtung 21 hochgefördert und über die Anschlüsse 18a, 18b dem Streuteller 16 zugeführt (Pfeile 23a). Wahlweise (z. B. bei Mahlung unterschiedlicher Sorten) kann das mechanisch hochgeförderte Gut über die Gutweiche 22 auch direkt dem Mahlteller 3 zugeleitet werden (Pfeil 23b).
Der über die Anschlüsse 18a, 18b dem Streuteller 16 aufgegebene Teil des mechanisch hochgeförderten Gutes wird vom Streuteller 16 radial nach außen getragen, über ein an der Gehäusedecke 17 angeordnetes, ringförmiges Ablenkorgan nach unten umgelenkt und gelangt sodann in den Raum vor dem Leitschaufelkranz 10. Hier tritt das durch die mechanische Fördereinrichtung 21 hochgeförderte und über den Streuteller 16 eingestreute Gut (Pfeile 23a) in den Luftstrom (Pfeil 8) ein, der das pneumatisch mitgenommene Gut (Pfeil 24) enthält.

In dem Sichtraum vor und hinter dem Leitschaufelkranz 10 erfolgt eine intensive Windsichtung, die durch die Abweiserelemente 15 am Umfang des Rotors 11 unterstützt wird. Das Feingut (Pfeil 25) verläßt zusammen mit dem Luftstrom (Pfeil 8) den Sichter 9 über eine zentrisch oberhalb des Rotors 11 angeschlossene Abzugsleitung 26, während das Grobgut (Pfeil 27) nach unten ausfällt und über den Grobguttrichter 19 zurück auf den Mahlteller 3 gelangt. Frisches Mahlgut (Pfeil 28) wird über die Gutaufgabeöffnung 20 zugeführt.

Der durch die Erfindung erzielte technische Fortschritt sei an folgendem Versuchsbeispiel erläutert: An einer Mahlanlage wurde die Luftgeschwindigkeit im Düsenring von 55 m/s auf 40 m/s verringert. Wurden ursprünglich ca. 250 t/h Gut pneumatisch hochgefördert, so sank diese Menge auf 50 t/h, während die mechanisch hochzufördernde Menge entsprechend anstieg. Wurde ursprünglich (bei der Luftgeschwindigkeit von 55 m/s) das gesamte mechanisch hochgeförderte Material unmittelbar wieder der Mahlbahn zugeführt, so wurde bei der auf 40 m/s verringerten Luftgeschwindigkeit das gesamte mechanisch hochgeförderte Gut dem Streuteller aufgegeben. Für die gesamte Anlage (Mühle und Ventilator) ergab sich durch die erfindungsgemäßen Maßnahmen eine Energieersparnis von ca. 20 %.

## Patentansprüche

1. Mahlverfahren, bei dem
a) ein Teil des in einer Ringmühle (1) zerkleinerten und über den Rand der Mahlbahn (3a) dieser Ringmühle ausgetragenen Gutes nach oben von einem Luftstrom mitgenommen wird, der über einen die Mahlbahn umgebenden Düsenring (6) von unten zugeführt wird,
b) während der übrige Teil des über den Rand der Mahlbahn ausgetragenen Gutes entgegen dem Luftstrom durch den Düsenring nach unten ausfällt und durch eine mechanische Fördereinrichtung (21) hochgefördert wird,
gekennzeichnet durch folgende Merkmale:
c) Die Luftgeschwindigkeit im Düsenring (6) wird so niedrig gewählt, daß auch ein Teil des bereits auf Endfeinheit zerkleinerten Gutes entgegen dem Luftstrom durch den Düsenring (6) nach unten ausfällt;
d) das durch die mechanische Fördereinrichtung (21) hochgeförderte Gut wird einer Sichtung unterworfen, wobei der hierbei anfallende Grobanteil auf die Mahlbahn (3a) der Ringmühle (1) zurückgeführt wird.

2. Mahlverfahren nach Anspruch 1, dadurch gekennzeichnet, daß die Sichtung des mechanisch hochgeförderten Gutes mit Hilfe desselben Luftstromes erfolgt, durch den ein Teil des über den Rand der Mahlbahn (3a) ausgetragenen Gutes nach oben mitgenommen wird.

3. Mahlverfahren nach den Ansprüchen 1 und 2, bei dem das durch den Luftstrom nach oben mitgenommene Gut einer Sichtzone zugeführt wird, aus der bei der Sichtung anfallender Grobanteil auf die Mahlbahn (3a) der Ringmühle (1) zurückgeführt wird, dadurch gekennzeichnet, daß in der Sichtzone, in der die Sichtung des durch den Luftstom nach oben mitgenommenen Gutes erfolgt, zugleich die Sichtung des mechanisch hochgeförderten Gutes vorgenommen wird.

4. Mahlverfahren nach Anspruch 1, dadurch gekennzeichnet, daß das mechanisch hochgeförderte Gut wahlweise unmittelbar auf die Mahlbahn (3a) der Ringmühle (1) zurückgeführt wird.

5. Mahlanlage, enthaltend
a) eine Ringmühle (1), deren Mahlbahn (3a) von einem Düsenring (6) umgeben ist, der zur Zuführung eines Luftstromes dient, der über den Rand der Mahlbahn ausgetragenes Gut nach oben mitnimmt,
b) einen oberhalb der Mahlbahn (3a) angeordneten Sichter (9) zur Sichtung des mit Gut beladenen Luftstromes, wobei das in diesem Sichter anfallende Grobgut auf die Mahlbahn zurückgeführt wird,
c) eine mechanische Fördereinrichtung (21) zur Hochförderung des durch den Düsenring (6) nach unten ausfallenden Gutes,
gekennzeichnet durch folgendes Merkmal:
d) Der Sichter (9) ist mit einer Gutaufgabeeinrichtung (16, 18a, 18b) versehen, über die das durch die mechanische Fördereinrichtung (21) hochgeförderte Gut in den zur pneumatischen Hochförderung von Gut verwendeten Luftstrom eingeführt wird.

6. Mahlanlage nach Anspruch 5, gekennzeichnet durch folgende Bauelemente des Sichters:
a) einen feststehenden Leitschaufelkranz (10) zur Zuführung des mit pneumatisch hochgefördertem Gut beladenen Luftstromes,
b) einen innerhalb des Leitschaufelkranzes (10) angeordneten Rotor (11), der um eine vertikale Achse drehbar ist und dessen Umfang eine Vielzahl von verstellbaren Abweiserelementen (15) enthält,
c) einen an der Oberseite des Rotors (11) angeordneten, mit diesem drehbaren, ringförmigen Streuteller (16) zur Aufgabe und Verteilung des mechanisch hochgeförderten Gutes,
d) einen zentrisch oberhalb des Rotors (11) angeordneten Anschluß (26) zum Abzug des mit Feingut beladenen Luftstromes,
e) einen unterhalb des Rotors (11) angeordneten, über der Mahlbahn (3a) ausmündenden Trichter (19) zur Abführung des Grobgutes.

7. Mahlanlage nach Anspruch 6, dadurch gekennzeichnet, daß oberhalb des ringförmigen Streutellers (16) wenigstens zwei in symmetrischer Umfangsteilung angeordnete Anschlüsse (18a, 18b) zur Zuführung des mechanisch hochgeförderten Gutes vorgesehen sind.

8. Mahlanlage nach Anspruch 5, dadurch gekennzeichnet, daß eine Gutweiche (22) vorgesehen ist, durch die das durch die mechanische Fördereinrichtung (21) hochgeförderte Gut wahlweise dem Sichter (9) oder direkt der Mahlbahn (3a) zuführbar ist.

## Claims

1. Grinding method in which
a) a proportion of the material which is comminuted in a ring mill (1) and discharged over the edge of the grinding track (3a) of this ring mill is carried upwards by an air stream which is delivered from below via an air ring (6) which surrounds the grinding track,
b) whilst the remaining proportion of the material discharged over the edge of the grinding track falls out downwards against the air stream and through the air ring and is elevated by a mechanical conveyor (21),
characterized by the following features:
c) the air speed in the air ring (6) is chosen so that it is sufficiently low that a proportion of the material already comminuted to the fineness of the finished product falls downwards against the air stream and through the air ring (6);
d) the material elevated by the mechanical conveyor (21) is subjected to separation, the resulting tailings being delivered back to the grinding track (3a) of the ring mill (1).

2. Grinding method as claimed in claim 1, characterised in that the mechanically elevated material is separated with the aid of the same air stream by means of which a proportion of the material discharged over the edge of the grinding track (3) is carried upwards.

3. Grinding method as claimed in claims 1 and 2, in which the material carried upwards by the air stream is delivered to a separation zone from which the tailings resulting from the separation are delivered back to the grinding track (3a) of the ring mill (1), characterised in that the separation of the mechanically elevated material is also carried out at the same time in the separation zone in which the material carried upwards by the air stream is separated.

4. Grinding method as claimed in claim 1, characterised in that if required the mechanically elevated material is delivered back directly to the grinding track (3a) of the ring mill (1).

5. Grinding apparatus containing
a) a ring mill (1), the grinding track (3a) of which is surrounded by an air ring (6) which serves for delivery of an air stream which carries the material discharged over the edge of the grinding track upwards with it,
b) a separator (9) arranged above the grinding track (3a) for separation of the air stream which is charged with material, the tailings deposited in this separator being delivered back to the grinding track,
c) a mechanical conveyor (21) for elevating the material falling down through the air ring (6).
characterised by the following feature:
d) the separator is provided with a material delivery arrangement (16, 18a, 18b) by means of which the material elevated by the mechanical conveyor (21) is introduced into the air stream which is used for the pneumatic elevation of material.

6. Grinding apparatus as claimed in claim 5, characterised by the following components of the separator:
a) a stationary guide vane ring (10) for delivery of the air stream which is charged with pneumatically elevated material,
b) a rotor (11) which is arranged inside the guide vane ring (10), is rotatable about a vertical axis and has a plurality of adjustable deflector elements (15) on its periphery,
c) an annular distributor plate (16) which is arranged on the upper face of the rotor (11) and rotatable therewith to deliver and distribute the mechanically elevated material,
d) a connection (26) arranged centrally above the rotor (11) to discharge the air stream which is charged with fines,
e) a hopper (19) which is arranged below the rotor (11) and opens above the grinding track (3a) for removal of the tailings.

7. Grinding apparatus as claimed in claim 6, characterised in that at least two connections (18a, 18b) distributed symmetrically about the periphery are provided above the annular distributor plate (16) for the delivery of the mechanically elevated material.

8. Grinding apparatus as claimed in claim 5, characterised in that a material divider (22) is provided by means of which the material elevated by the mechanical conveyor (21) can be delivered as required to the separator (9) or direct to the grinding track (3a).

## Revendications

1. Procédé de broyage suivant lequel
a) une partie du produit fragmenté dans un broyeur annulaire (1) et déchargé par dessus le bord de la voie de broyage (3a) de ce broyeur annulaire est entraînée vers le haut par un courant d'air arrivant par le bas, par un ajutage annulaire (6) entourant la voie de broyage,
b) tandis que le reste du produit déchargé par dessus le bord de la voie de broyage retombe contre le courant d'air par l'ajutage annulaire et est convoyé vers le haut par un dispositif mécanique de transport (21),
caractérisé par les particularités suivantes :
c) la vitesse de l'air adoptée dans l'ajutage annulaire (6) est suffisamment basse pour qu'une partie du produit déjà fragmenté à la finesse finale retombe aussi contre le courant d'air par l'ajutage annulaire (6),
d) le produit convoyé vers le haut par le dispositif mécanique de transport (21) est soumis à une séparation, la fraction grossière résultant de cette dernière étant renvoyée sur la voie de broyage (3a) du broyeur annulaire (1).

2. Procédé de broyage selon la revendication 1, caractérisé en ce que la séparation du produit transporté mécaniquement vers le haut est effectuée à l'aide du même courant d'air que celui qui entraîne vers le haut une partie du produit déchargé par dessus le bord de la voie de broyage (3a).

3. Procédé de broyage selon les revendications 1 et 2, suivant lequel le produit entraîné vers le haut par le courant d'air est dirigé sur une zone de séparation de laquelle la fraction grossière provenant de la séparation est renvoyée sur la voie de broyage (3a) du broyeur annulaire (1), caractérisé en ce que la séparation du produit transporté mécaniquement vers le haut est également exécutée dans la zone dans laquelle a lieu la séparation du produit entraîné vers le haut par le courant d'air.

4. Procédé de broyage selon la revendication 1, caractérisé en ce que le produit transporté mécaniquement vers le haut est renvoyé sélectivement directement sur la voie de broyage (3a) du broyeur annulaire (1).

5. Installation de broyage comprenant
a) un broyeur annulaire (1) dont la voie de broyage (3a) est entourée d'un ajutage annulaire (6) destiné à l'arrivée d'un courant d'air qui entraîne vers le haut le produit déchargé par dessus le bord de la voie de broyage,
b) un séparateur (9) du courant d'air chargé de produit qui est disposé au-dessus de la voie de broyage (3a), le produit grossier provenant de ce séparateur étant renvoyé sur la voie de broyage,
c) un dispositif mécanique de transport (21) destiné à convoyer vers le haut le produit retombant par l'ajutage annulaire (6),
caractérisée par la particularité suivante :
d) le séparateur (9) est équipé d'un dispositif de déversement de produit (16, 18a, 18b) qui introduit le produit convoye vers le haut par le dispositif mécanique de transport dans le courant d'air utilisé pour le transport pneumatique de produit vers le haut.

6. Installation de broyage selon la revendication 5, caractérisé par les composants suivants du séparateur :
a) une couronne fixe (10) d'ailettes directrices destinée à l'introduction du courant d'air chargé de produit transporté pneunmatiquement vers le haut,
b) un rotor (11) disposé à l'intérieur de la couronne (10) d'ailettes directrice, rotatif autour d'un axe vertical et comportant à la circonférence de multiple éléments déflecteurs réglables (15),
c) une sole distributrice annulaire (16) disposée sur le côte. supérieur du rotor (11), rotative avec ce dernier et destinée à la distribution et à la répartition du produit transporté mécaniquement vers le haut,
d) un raccord (26) disposé centralement au dessus du rotor (11) pour l'évacuation du courant d'air chargé de produit fin,
e) une trémie (19) de décharge du produit grossier disposée sous le rotor (11) et débouchant sur la voie de broyage (3a).

7. Installation de broyage selon la revendication 6, caractérisée en ce qu'au moins deux raccords (18a, 18b) répartis symétriquement à la circonférence au-dessus de la sole annulaire de distribution (16) sont prévus pour l'arrivée du produit transporté mécaniquement vers le haut.

8. Installation de broyage selon la revendication 5, caractérisée en ce qu'un aiguillage (22) à produit est prévu pour permettre de diriger le produit convoyé vers le haut par le dispositif mécanique de transport (21) sélectivement sur le séparateur (9) ou directement sur la voie de broyage (3a).
